# EUROPÄISCHE PATENTSCHRIFT

(11) **EP 0 213 073 B1**
(45) Veröffentlichungstag und Bekanntmachung des Hinweises auf die Patenterteilung: **04.10.1989**
(21) Anmeldenummer: 86810345.8
(22) Anmeldetag: 06.08.1986
(51) Int. Cl.: B05C 17/00, B65D 81/32

(54) **Vorrichtung zum Mischen und Auftragen von flüssigen und/oder pastösen Substanzen**
Device for mixing and applying liquid or pasty substances
Dispositif pour mélanger et appliquer des substances fluides ou pâteuses

(30) Priorität: 12.08.1985 CH 3456/85; 17.01.1986 CH 193/86
(43) Veröffentlichungstag der Anmeldung: 04.03.1987
(73) Patentinhaber: CIBA-GEIGY AG, 4002 Basel (CH)
(72) Erfinder: Stäheli, Theodor, CH-4153 Reinach (CH)

(56) Entgegenhaltungen:
- EP-A- 0 105 181
- EP-A- 0 119 847
- DE-A- 3 128 611
- FR-A- 2 501 080
- US-A- 3 910 466
- US-A- 4 366 919

## Beschreibung

Die Erfindung betrifft eine Vorrichtung gemäss Oberbegriff des Patentanspruchs 1 bzw. 6.

Zum Auspressen und dosierten Mischen von flüssigen oder pastösen Massen aus Kartuschen sind zwei verschiedene Arten von Vorrichtungen bekannt. Bei der ersten Art, offenbart z. B. durch EP-A-0 119 847 und DE-A-2 521 392, handelt es sich um Mehrkammerkartuschen mit integrierten Auspresskolben. Bei der zweiten Art, offenbart z. B. durch DE-A-3 128 611 und FR-A-2 501 080, handelt es sich um Vorrichtungen, die auch zum gleichzeitigen Auspressen von mehreren separaten Einkammerkartuschen geeignet sind. Hierbei sind die Kolben Teil der Vorrichtung und nicht der Kartuschen.

Die zweite Art hat gegenüber der ersten prinzipielle Vorteile. Insbesondere können aus einem bezüglich Inhalt vielfältigen Kartuschensortiment erst direkt am Einsatzort diejenigen ausgewählt werden, welche eine für den jeweiligen Einsatz optimale Mischung liefern. Auspressvorrichtungen der zweiten Art können grundsätzlich auch für höhere Auspressdrucke ausgelegt werden; sie sind u.a. auch deshalb für höher viskose Massen besser geeignet.

Die Erfindung betrifft eine Vorrichtung der zweiten Art. Die bislang bekanntgewordenen Vorrichtungen dieser Art konnten insbesondere beim dosierten Mischen von Massen stark unterschiedlicher Viskositäten höheren Anforderungen bezüglich Genauigkeit und Konstanz des Mischungsverhältnisses nicht oder nur unter Inkaufnahme baulicher Nachteile einigermassen entsprechen.

Bezüglich der Kopplung der Auspresskolben bzw. Kolbenteile ist aus FR-A 2 501 080 eine Konstruktion bekannt, bei welcher die Kolben bzw. Kolbenteile durch die Kolbenstangen verbindende Querstangen miteinander gekoppelt sind. Bei dieser Konstruktion ist vor allem der grosse Platzbedarf störend. Bei vollen Kartuschen bzw. an den hinteren Kartuschenenden befindlichen Kolben ragen die Kolbenstangen mit den Querstangen um eine volle Kartuschenlänge nach hinten aus der Vorrichtung heraus. Die Vorrichtung ist daher ziemlich unhandlich.

Demgegenüber ist die aus der DE-A-3 128 611 bekannte Vorrichtung mit einer Klemmbackenkopplung im Antriebsmechanismus bereits wesentlich handlicher, obwohl auch hier die Kolbenstangen hinter der Vorrichtung störend sind. Nachteilig ist vor allem, dass die Klemmbacken nur während des Vortriebs der Kolben wirksam sind. Ohne besondere zusätzliche Massnahmen, insbesondere Sperrmechanismen ist nicht auszuschliessen, dass bei intermittierendem Gebrauch die Kolben unterschiedlich weit zurückgleiten, so dass sie sich beim nächstfolgenden Anpressvorgang nicht mehr im selben Niveau befinden und daher das Mischungsverhältnis gestört ist.

Beim Mischen von hochviskosen und niederviskosen Massen macht sich deren unterschiedliches Fliessverhalten verstärkt zu Beginn und zum Schluss des Auspressens störend bemerkbar. Die hochviskose Substanz wird im allgemeinen durch "Aufblähen" der Kartusche und Kompression von Lufteinschlüssen zunächst verzögert auslaufen, um am Ende der Applikation weiter zu fließen bis der- Überdruck in der Kartusche wieder abgebaut ist. Aus der EP-A-0 105 181 sind zur Vermeidung dieses Nachteils von Hand betätigbare Ventile in den Austragsrohren der Vorrichtung vorgesehen. Erfahrungsgemäß werden aber solche Ventile vor allem bei kurzen Arbeitsunterbrechungen oft nicht betätigt.

Die aufgezeigten Mängel des Stands der Technik sollen durch die Erfindung behoben werden. Es soll eine Vorrichtung geschaffen werden, die zur Vermeidung von Mischungsfehlern eine zuverlässige, auch während der Arbeitspausen wirksame Kopplung der Kolbenanordnung aufweist, und die sich durch einen geringen Platzbedarf auszeichnet. Weiterhin soll die Vorrichtung, um Mischungsfehler auf ein Minimum zu reduzieren, Mittel aufweisen, die nur ein zwangsläufig gleichzeitiges Fliessen der Substanzen zulassen. Diese Aufgabe wird bezüglich der Koppelung der Kolben durch die im Kennzeichen des Patentanspruchs 1 genannten Merkmale und bezüglich der zwangsläufigen Gleichzeitigkeit des Fliessens der Substanzen durch die im Kennzeichen des Patentanspruchs 6 genannten Merkmale gelöst.

Die gewählte Kolbenanordnung mit durchgehenden Schlitzen für die Kartuschenwände und Messern als Kolbenkopplungsmittel ist immer wirksam. Messer bzw. Steg können so schmal ausgebildet sein, dass beim Schneiden nur geringe Reibungskräfte zu überwinden sind. Weiterhin werden zur Übertragung der Kopplungskräfte keine Kolbenstangen mehr benötigt, so dass auf diese beispielsweise im pneumatischen oder hydraulischen Betrieb ganz verzichtet werden kann.

Verglichen mit der aus DE-3 128 611 bekannten Klemmbackenkopplung der Kolbenstangen ist die erfindungsgemässe direkte Kopplung der Kolbenteile einfacher, funktionssicherer und ausserdem auch beim Zurückziehen der Kolben voll wirksam. Letzteres ist besonders auch dann von grossem Vorteil, wenn die Kartuschen mit Unterbrechung entleert werden, da zwangsläufig sichergestellt ist, dass auch bei Beginn jedes neuen Auspressvorganges alle Kolbenteile sich immer im selben Niveau befinden und die Dosierung stets gleich ist.

Kolbenanordnungen mit Messern sind zwar bei Mehrkammerkartuschen an sich bekannt, doch werden dort nicht die Kartuschenaussenwände (wie bei der Erfindung), sondern die Zwischenwände zerschnitten. In der aus der EP-A-0 119 847 bekannten Mehrkammerkartuschen wird die Zwischenwand sogar gesamthaft (an beiden Seitenrändern) herausgeschnitten und hinter der Kolbenanordnung aufgerollt oder seitlich umgelenkt. Dies hat ausser den systembedingten Nachteilen (siehe weiter oben) noch den weiteren Nachteil eines erhöhten Kraftbedarfs zur Überwindung des Aufroll- oder Umlenkwiderstandes.

Die Mischungsfehler, die vor allem bei der Applikation unterschiedlich viskoser Massen auftreten können, werden im wesentlichen durch die verschiebbare Anordnung der Kartuschen im Gehäuse verbunden mit einem Öffnungsmechanismus auf ein Minimum reduziert. Mit Hilfe dieser Anordnung kann ein durch den Auspressdruck der Kolben betätigbares Ventil realisiert werden. Damit ist es möglich die Kartuschen gezielt für die Applikation zu öffnen und auch wieder zu schliessen.

In einer besonders vorteilhaften Ausführung der Erfindung können die Kartuschen bzw. ihre Halterung nur entgegen einer Rückstellfederung in die vordere Endlage im Gehäuse bewegt werden. In diesem Fall fliessen die Massen erst dann aus den Kartuschen wenn der Auspressdruck die Federkraft des Öffnungsmechanismus überwunden hat. Besonders vorteilhaft erweist sich dabei die Rückwärtsbewegung der Kartuschen am Ende einer Applikation. Sie bewirkt ein Saugen an der Mündung der Vorrichtung und unterbindet so ein Nachtropfen der Substanzen.

Weitere bevorzugte Ausführungsformen der Erfindung sind Gegenstand der übrigen abhängigen Patentansprüche.

Im folgenden wird die Erfindung von in den Figuren dargestellten Ausführungsbeispielen erläutert werden; es zeigen
Fig. 1 ein erstes Ausführungsbeispiel in der Ruhestellung im Längsschnitt,
Fig. 2 ein Detail der Fig. 1 in perspektivischer Darstellung,
Fig. 3 ein weiteres Detail der Fig. 1 in Explosionsdarstellung im Axialschnitt,
Fig. 4 das erste Ausführungsbeispiel in der Arbeitsstellung,
Fig. 5 ein weiteres Detail der Fig. 1 im Axialschnitt,
Fig. 6 das Detail der Fig. 5 in Aufsicht,
Fig. 7 ein zweites Ausführungsbeispiel teilweise im Axialschnitt,
Fig. 8a, 8b ein drittes Ausführungsbeispiel in der Ruheposition (Fig. 8a) und in der Arbeitsposition (Fig. 8b) jeweils im Axialschnitt,
Fig. 9a ein Detail der Fig. 8a bzw. 8b in einer perspektivischen Explosionsdarstellung,
Fig. 9b das Detail der Fig. 9a im Axialschnitt,
Fig. 10 eine Ausschnittsvergrösserung aus der Fig. 8a bzw. 8b,
Fig. 11 eine Variante des Details der Fig. 9a bzw. 9b in perspektivischer Explosionsdarstellung,
Fig. 12 ein weiteres Detail der Fig. 8a und 8b in perspektivischer Explosionsdarstellung,
Fig. 13 das Detail der Fig. 11 zusammengesetzt mit zwei Kartuschen in perspektivischer Darstellung,
Fig. 14a, 14b ein viertes Ausführungsbeispiel in der Arbeitsposition (Fig. 14a) und in der Ruheposition (Fig. 14b) jeweils im Axialschnitt, und
Fig. 15 eine perspektivische Explosionsdarstellung des Ausführungsbeispiels der Fig. 14b.

Das Gehäuse der in Fig. 1 gezeigten Vorrichtung besteht aus einem Stützrohr 1, einer vorderen Abdeckung 11, welche von einer auf das Stützrohr 1 aufschraubbaren Überwurfmutter 10 fixiert wird, und einem hinteren aufschraubbaren Verschlussdeckel 9. Im Inneren des Stützrohres 1 befindet sich eine Kartusche 2, welche doppelwandig aufgebaut ist. Eine innere Zwischenwand 7 umgrenzt einen zylindrischen Raum, in welchem die eine Komponente, beispielsweise ein Harz, eingebracht wird. Dieser zylindrische Raum wird nachstehend als zentrale Kammer 3 bezeichnet. Von der Zwischenwand 7 und einer Aussenwand 35 der Kartusche 2 wird ein zylindrischer Ringraum gebildet, der nachstehend als ringförmige Kammer 4 bezeichnet wird. In diese ringförmige Kammer 4 wird die andere Komponente, beispielsweise ein Härter, eingebracht. Die beiden Kammern 3 und 4 sind vorne durch die Vorderwand 33 der Kartusche 2 begrenzt. Am hinteren Ende ist die zentrale Kammer 3 mit einem Rundkolben 5, und die ringförmige Kammer 4 mit einem Ringkolben 6 bestückt. Die Kolben 5 und 6 weisen an ihren Rändern Dichtlippen 8 auf. Vier Klingen 19, wovon zwei in Fig. 1 sichtbar sind, verbinden die beiden Kolben 5 und 6. Dezentral am äusseren Rand der Vorderwand 33 der Kartusche 2 münden die Kammern 3, 4 in eine Kartuschenmündung 13. Die Zwischenwand 7, die bis in die Kartuschenmündung 13 reicht, unterteilt letztere in je einen separaten Ausgangskanal 24 bzw. 25. In die Kartuschenmündung 13 ist ein Ventilstück 14 geschoben, welches anhand von Fig. 2 und 3 näher erläutert wird. Dieses ist mittels einer Überwurfmutter 50 auf einem von der vorderen Abdeckung 11 gebildeten Ausgangsstutzen 49 festgeklemmt. An der Mündung des Ventilstückes 14 ist eine Mischdüse 23 angebracht. Die Befestigung erfolgt ebenfalls mittels der Überwurfmutter 50. An der vorderen Abdeckung 11 befindet sich ferner ein vorderer Anschlußstutzen 15 für den Einlass von Pressluft. Der auf das hintere Ende des Stützrohres 1 geschraubte Verschlussdeckel 9 enthält einen hinteren Anschlußstutzen 20 für Pressluft.

Fig. 2 zeigt eine perspektivische Ansicht des Ventilstücks 14. Es ist mit zwei Ventilkanälen 28, 29 versehen, die gestrichelt angedeutet sind, wobei in der Figur noch deren Eintrittsöffnungen zu sehen sind. Das Ventilstück 14 ist von hinten mit einem Schlitz 27 versehen, in den der in der Patronenmündung 13 befindlichen Teil 12 der Trennwand 7 hineingeschoben werden kann. Am hinteren Teil des Ventilstückes 14 befinden sich zwei Dichtfahnen 30.

Angrenzend an die Dichtfahnen 30 dienen zwei Ventilschlitze 43 dem Einlass der Komponenten in die Ventilkanäle 28, 29. Im vorderen Bereich befindet sich eine ringförmige Erhebung 51, an deren vorderen Schulter das Ventilstück 14 mittels der Überwurfmutter 50 am Ausgangsstutzen 49 befestigt wird (siehe hierzu Fig. 1). Am Gewinde 32 wird mittels der Überwurfmutter 50 die Mischdüse 23 befestigt (letztere ist ebenfalls in Fig. 1 dargestellt). Der vordere Teil des Ventilstückes 14 wird durch eine weiter unten näher erläuterte Unterteilungswand 26 abgeschlossen.

Fig. 3 zeigt in Explosionsdarstellung, wie die Mischdüse 23 mittels der Überwurfmutter 50 auf dem Ventilstück 14 befestigt werden kann. Im Längsschnitt durch das Ventilstück 14 sind die beiden Ventilkanäle 28, 29 deutlich erkennbar. Die Mischdüse 23 ist an ihrem hinteren Ende als Aufsatz 53 ausgebildet, so dass zwischen Ventilstück 14 und Mischdüse 23 ein flüssigkeitsdichter Kontakt gewährleistet ist. Die zu verarbeitenden Komponenten werden beim Durchtritt durch das Innere des Aufsatzes 53 durch die Unterteilungswand 26 des Ventilstücks 14 getrennt gehalten. In einem statischen Mischkanal 52 der Mischdüse 23 befinden sich eine Vielzahl von Mischelementen. Die Bezeichnung "statisch" bringt zum Ausdruck, dass keine beweglichen Teile vorhanden sind.

Die Fig. 4 zeigt die Relativverschiebung zwischen dem Ventilstück 14 und der Kartusche 2, wenn sich diese in vorderer Position befindet. Man erkennt, dass hierbei die Kartuschenmündung 13 die Ventilschlitze 43 freigibt, so dass die in den Kartuschenkammern 3, 4 befindlichen Substanzen ohne weiteres in die Ventilkanäle 28 bzw. 29 gelangen können.

In Fig. 5 ist das Kolbenaggregat 5, 6, 19 von der Seite dargestellt. Links ist der Ringkolben 6 sichtbar, in der Mitte der Rundkolben 5. Die beiden Kolben 5, 6 sind über Klingen 19 verbunden. An den vorderen Rändern weisen sowohl der Ringkolben 6 als auch der Rundkolben 5 Dichtlippen 8 auf.

In Fig. 6 ist eine Aufsicht auf das Kolbenaggregat gezeigt. In der Mitte ist wiederum der Rundkolben 5 sichtbar, der über vier Klingen 19 mit dem koaxial um ihn herum angeordneten Ringkolben 6 verbunden ist.

Nachstehend wird die Funktionsweise der Vorrichtung erläutert. Durch Betätigung eines in Figur 1 nicht eingezeichneten Betätigungsknopfes oder Betätigungshebels wird ein Umschaltteil 22 eines schematisch dargestellten Dreiwegventils 21 auf Position 1 gebracht. Dadurch wird Pressluft in den hinteren Anschlußstutzen 20 geleitet und das Kolbenaggregat 5, 6, 19 nach vorne gedrückt. In einer ersten Phase wird die Kartusche 2 samt dem Kolbenaggregat 5, 6, 19 nach vorne geschoben, bis die Kartuschenvorderwand 33 an der vorderen Abdeckung 11 in den Anschlag kommt. Mit der Verschiebebewegung der Patrone 2 nach vorne gelangt der hintere Teil des Ventilstückes 14 von der Kartuschenmündung 13 ins Innere der beiden Kammern 3 und 4. Diese Kartuschenposition ist in einer Teilansicht gemäss Fig. 4 gezeigt.

In einer zweiten Phase bewegt sich das Kolbenaggregat 5, 6, 19 nun auch relativ zur Kartusche 2 und wird in dieser nach vorne geschoben. Diese Bewegung ist möglich, weil die Verbindungselemente zwischen den Kolben 5, 6 als Klingen 19 ausgebildet sind und die Zwischenwand 7 der Kartusche 2 fortlaufend zerschneiden. An der Schnittstelle kann keine Substanz auslaufen, da die Klingen 19 hinter den den Substanzen zugewandten Kolbenflächen angeordnet sind. Da die Pätrone 2 ohnehin nur einmal verwendet wird, ist es ohne Bedeutung, dass die Zwischenwände nach Gebrauch zerschnitten sind. Durch den Druck des Kolbenaggregats 5, 6, 19 werden die Substanzen im Kartuscheninnern nach vorne gedrückt und gelangen durch die Ventilschlitze 43 in die beiden Ventilkanäle 28 und 29 und von dort in die Mischdüse 23. Dort werden sie im Mischkanal 52 durchmischt und können durch die Austrittsöffnung 45 auf die gewünschte Stelle aufgetragen werden.

Sobald das Betätigungsorgan zum Unterbrechen des Dosiervorgangs losgelassen wird, geht der Umschaltteil 22 auf Position 11 und es wird Pressluft in den vorderen Anschlußstutzen 15 geleitet. Die Vorderwand 33 wird mit Pressluft beaufschlagt und bringt die Kartusche 2 wieder in hintere Position. Dabei werden die Ventilschlitze 43 durch die Kartuschenmündung 13 wieder abgedeckt. Zusätzlich sind die Ventilkanäle 28, 29 von den Ventilfahnen 30 mit ihren Dichtlippen gegenüber den Patronenkammern 3, 4 abgedichtet. Es können also keine Substanzen mehr in die Mischdüse 23 gelangen.

Mit kostengünstigen Bauteilen ist somit eine saubere Trennung der Komponenten gewährleistet. Die Kartusche 2, welche als Wegwerfteil zu betrachten ist, benötigt kein Gewinde, welches das Herstellungsverfahren stark verteuern würde. Die Trennwand 7 in der Kartusche 2 setzt sich bis zu deren Mündung 13 fort, wird vom Schlitz 27 des Ventilstücks 14 aufgenommen, wobei dessen Unterteilungswand 26 bis zum statischen Mischkanal 52 der Mischdüse 23 für eine Trennung der Komponenten sorgt. Auch die Mischdüse 23, die wie die Kartusche 2 als Wegwerfteil zu betrachten ist, benötigt kein teures Gewinde.

Die Pressluft kann wieder abgeschaltet werden; die Kartusche ist in hinterer Position eingerastet. Zu diesem Zweck sind in der Figur nicht dargestellte Rastmittel vorzusehen. Hierzu eignen sich beispielsweise Rastkerben in der Kartuschenwand, in welche die Dichtkappen 30 einrasten können.

Für die Bewegung der Kartusche 2 nach hinten, genügt ein reduzierter Druck der Pressluft. Dies ist insbesondere beim Herausnehmen der Kartusche 2 von Bedeutung. Andernfalls würde die Kartusche 2 bei abgenommenem hinterem Verschlussdeckel 9 geschossartig aus dem Stützrohr 1 hinaus befördert.

Als Treibmittel eignen sich in vorzüglicher Weise Einwegdruckflaschen, mittels welchen in einem Druckbereich von 4 - 6 bar gearbeitet werden kann. Damit können beispielsweise hochviskose 2-Komponenten-Klebegemische problemlos aufbereitet werden.

Damit die Kolben 5, 6 möglichst leicht betätigt werden können, sind sie aus einem Material zu fertigen, das einen möglichst geringen Reibungskoeffizienten aufweist. Hierzu eignet sich Polybutylenterephthalat (PBTB) in vorzüglicher Weise, da es sich zudem noch durch hervorragende Dimensionsstabilität und hohe Kriechbeständigkeit auszeichnet. Als Material für die Kartusche 2 oder zumindest deren Zwischenwand 7 kommen am ehesten Polyäthylen, Polypropylen oder Polybutylenterephthalat in Betracht. Diese Materialien sind nicht nur sehr kostengünstig und leicht schneidbar, sondern zeichnen sich ausserdem durch eine hohe Chemikalienbeständigkeit aus.

In Fig. 7 ist eine weitere, rein mechanisch arbeitende Ausführungsvariante der Erfindung gezeigt. Bei dieser Ausführungsvariante ist hinten auf dem Verschlussdeckel 9 ein Handgriff 37 aufgebaut. Der vordere Teil ist identisch mit demjenigen der pneumatischen Ausführung, ausgenommen dass als Rückstellelement eine Rückstellfeder 34 vorgesehen ist. Im Handgriff 37 befindet sich zur Betätigung der Kolben 5, 6 eine Zahnstange 36. Diese wird mittels einer Schubklinke 40, welche an einem Betätigungshebel 38 befestigt ist, nach vorne bewegt. Um ein Zurückgleiten der Zahnstange 36 zu verhindern, ist eine Sperrklinke 41 vorgesehen. Am hinteren Teil der Zahnstange 36 befindet sich ein Rückstellgriff 39 und am vorderen Teil eine Stempelplatte 46, welche zur Verteilung des von der Zahnstange 36 ausgeübten Druckes auf den Rundkolben 5 dient und über das Messer 19 auch auf den Kolben 6.

Die rein mechanische Ausführungsvariante funktioniert wie folgt:

Durch Druck auf den Betätigungshebel 38 wird die Schubklinke 40 nach vorne bewegt. Dadurch übt sie einen Druck auf die Zahnschulter 47 aus, die Zahnstange wird nach vorne bewegt, bis die Schubklinke 40 die Zahnschulter 47 verlässt. Diese Vorschubbewegung ist so bemessen, dass im ersten Teil des Vorschubweges die Kartusche 2 soweit nach vorne bewegt wird, bis die Ventilschlitze 43 in das Kammerinnere öffnen (vgl. hierzu Fig. 4). Der zweite Teil des Vorschubweges dient dazu, das Kolbenaggregat 5, 6, 19 um eine gewisse Wegstrecke ins Innere der Kartuschenkammern 3, 4 eindringen zu lassen, so dass eine bestimmte Substanzmenge in die Mischdüse 23 gepresst wird. Sobald die Schubklinke 40 aushängt, drückt die Rückstellfeder 34 die Kartusche 2 wieder nach hinten, so dass die Ventilschlitze 43 von der Kartuschenmündung 13 wieder abgedichtet werden. Um ein weiteres Zurückgleiten der Schubstange 36 und damit des Kolbenaggregates 5, 6, 19 zu verhindern, greift eine Sperrklinke 41 ein. Das Übersetzungsverhältnis der Schubklinke 40 zur Sperrklinke 41 ist so zu wählen, dass einerseits die Ventilschlitze 43 sauber geöffnet bzw. abgedichtet werden und andererseits eine genügende Substanzmenge aufgetragen werden kann.

Beim Einsetzen einer neuen Kartusche muss die Zahnstange 36 wieder ganz in die hintere Position gebracht werden. Hierzu wird der Rückstellgriff 39 um 90° gedreht, so dass die Zahnstange 36 von der Sperrklinke 41 nicht mehr blockiert werden kann, und anschliessend durch eine Zugbewegung in Ausgangsstellung gebracht.

Zum Schluss noch ein paar Worte zum Abfüllen der Kartusche. Damit eine möglichst blasenfreie Abfüllung gewährleistet ist; empfiehlt sich die Verwendung von Tauchrohren. Diese werden zum Abfüllen in die Mündung 13 der Kartusche eingeführt. Insbesondere bei hochviskosen Substanzen ist es wichtig, dass die von den Substanzen verdrängte Luft möglichst gut entweichen kann. Es empfiehlt sich deshalb, das Kartuscheninnere vor und während des Abfüllens zu evakuieren.

Ein bequemes Abfüllen ist jedoch nicht möglich, wenn die Öffnungen der Kartuschenmündung so klein wie bei der praktischen Ausführungsform der eingangs geschilderten, bekannten Vorrichtung ist. Dank der vorteilhaften Gestaltung des Ventils gemäss der vorliegenden Erfindung können die Öffnungen der Kartuschenmündung ausreichend gross vorgesehen werden, um ein besseres Abfüllen der Kartuschen 2 zu gewährleisten.

Im übrigen können die Rundkolben und der Ringkolben auf der Druckluftseite mit Dichtmanschetten versehen sein, die das Eindringen von Luft in das Harz bzw. den Härter verhindern.

Die oben beschriebene, koaxiale Anordnung der Kartuschenkammern erlaubt zwar einen äusserst kompakten Aufbau, allerdings werden dabei folgende Schwierigkeiten eingehandelt:
a) Beim Abfüllen der Kartusche läuft die Fliessfront in der ringförmigen Kammer asymmetrisch, so dass Lufteinschlüsse unvermeidlich sind,
b) weil infolge der Wandstärke, die Oberfläche der Trennwand auf der Seite der Ringkammer grösser ist als auf der Seite der zentralen Kammer, ist bei gleichem Kolbendruck der Druck innerhalb der Ringkammer grösser als innerhalb der zentralen Kammer. Letztere wird deshalb in der Mitte etwas gebeult, was zu Stabilitätsproblemen und damit zu Dosierfehlern führt.
c) eine Kartusche mit koaxialen Kammern ist verhältnismässig teuer in der Herstellung.
d) handelsübliche Kartuschen sind in der Regel nicht verwendbar.
e) darüber hinaus muss für jedes gewünschte Mischverhältnis eine spezielle Kartusche gebaut werden.

Die eben genannten Nachteile sind in einer weiteren, in Fig. 8a und 8b in Ruhe- bzw. Arbeitsposition dargestellten Ausführungsvariante behoben. Bei dieser Ausführungsvariante besteht das Gehäuse aus einem Gehäuserohr 54 mit einem vorderen, mittels einer Überwurfmutter 57 befestigten vorderen Verschlussdeckel 55 und einem hinteren mittels Schrauben 90 befestigten Verschlussdeckel 56. Zwei Kartuschen 58 sind mit ihren mit einem Gewinde versehenen Mündungsrohren 59 auf einem, axial im Gehäuserohr 54 verschiebbar angeordneten Kartuschenschlitten 60 festgeschraubt. Dieser ist an seinem äusseren Rand mit einem 0-Ring 61 versehen. Die Kartuschenmündung führt in ein Bohrloch 63, welches nach kurzem axialem Verlauf radial gegen die Mittelachse des Schlittens 60 gerichtet ist und an der Wandung der mittigen Bohrung 62 im Schlitten 60 mündet.

Das Ventilstück 64 ist in der Bohrung 62 verschiebbar gelagert und mit einem Befestigungsdeckel 65 verschraubt und mittels einer Sicherungsmutter 66 gesichert. Der Befestigungsdeckel 65 ist seinerseits auf den vorderen Verschlussdeckel 55 aufgeschraubt. Das Ventilstück 64 besitzt an seinem hinteren Ende einen Ventilkopf 68. In der Seitenwandung dieses Ventilkopfes 68 münden zwei Ventilkanäle 69, die radial nach innen führen, um dann axial nach vorne in ein am vorderen Ende des Ventilstückes 64 befestigten Mischdüse 23 zu verlaufen. Ein vorne am Ventilstück 64 vorstehender Trennsteg 70 ragt bis in die Mischdüse 23 hinein und dient der besseren Trennung der Komponenten vor deren Eintritt in den statischen Mischkanal 52.

Am hinteren Verschlussdeckel 56 ist eine mit einem Bedienhebel B versehene Halterung H zum Halten der Presse und zum Einlass des Treibgases befestigt. Mit Hilfe des Bedienhebels B wird ein nicht dargestelltes Ventil zur Dosierung des Antriebgases betätigt. Am hinteren Verschlussdeckel 56 kann ferner an einem Befestigungsteil 86 ein Manometer 87 zur Überwachung der Druckverhältnisse vorgesehen werden.

Es ist von Vorteil, wenn die Kartuschen 58 - wie in diesem Ausführungsbeispiel vorgesehen - bereits mit Auspresskolben 71 bestückt sind. Diese dienen dann bei Transport und Lagerung als hinterer Verschluss für die Kartuschen. Auf diese Weise kann vermieden werden, dass die üblichen Verschlussdeckel gegen Auspresskolben ausgetauscht werden müssen. Bei derartigen Manipulationen können Substanzen aus der Kartusche ausfliessen und an unerwünschte Stellen sei es im Gehäuseinnern oder ausserhalb gelangen.

Die Kolben sind wiederum mehrteilig aufgebaut. Erstens einmal sind Auspresskolben 71 vorhanden, die gegebenenfalls mit den Kartuschen mitgeliefert sein können. Zur Betätigung dieser Auspresskolben sind Antriebskolben 72...75 vorgesehen; welche an den gegen die Treibluft gerichteten Teilen als Antriebsteile 72, 74 und an den ins Kammerinnere einführbaren, gegen die Antriebskolben 71 gerichteten Teilen als Stösselteile 73 ausgebildet sind. Die Auspresskolben 71 sind Wegwerfteile und werden ersetzt, wenn die Kartusche aufgebraucht ist, während die Antriebskolben 72...75 für wiederholten Gebrauch vorgesehen werden können. Der ausserhalb der Kartuschen verbleibende, dem Antriebsteil 74 vorgelagerten Teil dient als Abdichtteil 75, dessen Funktion weiter unten noch erläutert wird. Bei den Antriebskolben 72...75 werden die im Kartuscheninnern befindlichen Kolbenteile 72, 73 als "innere Antriebskolben" und die ausserhalb der Kartusche verbleibenden Kolbenteile 74, 75 als "äussere Antriebskolben" bezeichnet. Eine als "Ringmesser" bezeichnete, ringförmig ausgebildet Klinge 80 koppelt nicht nur die inneren Antriebskolben 72, 73 und damit auch die Auspresskolben 71 miteinander, sondern stellt auch eine Kopplung zwischen den inneren und äusseren Antriebskolben (72, 74 bzw. 74, 75) her. Im Ausführungsbeispiel sind sowohl die Stösselteile 73 als auch das Abdichtteil 75 getrennt von den entsprechenden Antriebsteilen 72 bzw. 74 aufgebaut und über Schrauben 88 mit diesen verbunden. Dank diesem getrennten Aufbau kann das kolbenkoppelnde Ringmesser 80 bequem eingelegt und nötigenfalls mühelos ersetzt werden. Auf der anderen Seite besteht die Möglichkeit, die Antriebskolben 72...75, d.h. Antriebsteile 72, 74, Stösselteile 73 und Abdichtteil 75 zusammen mit dem Messer als Klingen/Kolbenaggregat in einem Stück herzustellen. Als Werkstoff hierfür käme beispielsweise Duroplast mit hoher Druckfestigkeit in Frage.

Schliesslich sei noch der Anschlußstuzen 85 erwähnt, durch welchen zwecks Rückstellung der Antriebskolben 72...75 Treibgas in das Innere des Gehäuserohres 54 eingelassen werden kann.

Die Antriebskolben 72...85 sind in Fig. 9a, 9b detailliert dargestellt. Fig. 9a zeigt eine explosionsartige Darstellung der Antriebskolben 72...85 in getrennter Aufbauweise und Fig. 9b einen entsprechenden Längsschnitt. Der Stösselteil 73 ist mit einem Schlitz 76 zur Aufnahme des Ringmessers 80 versehen. An seinem Umfang besitzt er eine radial gerichtete Dichtlippe 77, die dem Klingenschlitz 76 in Betätigungsrichtung der Kolben gesehen etwas vorgelagert ist und deren Funktion später noch erläutert wird. Je ein Gewindebohrloch 81 dient der Aufnahme einer Befestigungsschraube 88 (vgl. Fig. 10). Bei den in Fig. 9a, 9b dargestellten äusseren Antriebskolben 74, 75 dienen zwei Bohrungen 79 der Aufnahme der inneren Antriebskolben 72, 73, wobei bei der Wahl des Bohrungsdurchmessers ein Spalt für den Durchtritt der Kartuschen zu berücksichtigen ist. Auch die Bohrungen des Abdichtteiles 75 besitzen je eine Dichtlippe 78. Diese ist radial nach innen gerichtet und ist so angeordnet, dass sie im Verhältnis zu den radial gerichteten Dichtlippen 77 des Stösselteils 73 versetzt angeordnet sind, und zwar in der Weise, dass die Dichtlippen 78 des Abdichtteils 75 den Dichtlippen 77 des Stösselteils 73 in Betätigungsrichtung der Kolben gesehen etwas vorgelagert sind. Schliesslich ist noch auf die Gewindebohrlöcher 91 (Fig. 9a) im Abdichtteil 75 hinzuweisen, die der Verbindung mit dem Antriebsteil 74 dienen.

Fig. 10 zeigt eine Detailansicht der Antriebskolben 72...75 mit eingeführter Kartuschenwand 58. Man erkennt den Stösselteil 73, der mittels einer Schraube 88 am zylindrischen Antriebsteil 72 des inneren Antriebskolbens 72, 73 festgeschraubt und über das Ringmesser 80 mit dem äusseren Antriebskolben 74, 75 verbunden ist.

Die radial gerichtete Dichtlippe 77 verhindert, dass Treibgas bis zum Auspresskolben 71 vordringen kann. Andernfalls bestünde die Gefahr, dass der lose am Stösselteil 73 anliegende Auspresskolben 71 vom vordringenden Treibgas beaufschlagt wird, sich vom Stösselteil 73 abhebt und im Vergleich zum anderen Auspresskolben 71 eine unterschiedliche Wegstrecke zurücklegt. Dann wäre aber die Einhaltung des vorgeschriebenen Mischverhältnisses nicht mehr gewährleistet.

Die bei der Betätigung der Antriebskolben entstehenden beträchtlichen Auspresskräfte führen nämlich dazu, dass die Kartusche gebläht wird. Zudem ist bei der Kartuschenwand 58 mit Unebenheiten und kleineren Abweichungen von der geometrischen Form zu rechnen. Aus diesen Gründen besteht die Gefahr, dass sich die Kartuschenwand 58 stellenweise vom Auspresskolben 71 oder auch vom Stösselteil 73 abhebt. Die Folgen wären in beiden Fällen gravierend. Hebt sich die Kartuschenwand 58 vom Stösselteil 73 ab, so besteht - wie soeben erwähnt - die Gefahr, dass sich der Auspresskolben 71 vom Stösselteil 73 abhebt und das Mischungsverhältnis nicht mehr gewährleistet ist. Hebt sich die Kartuschenwand 58 vom Auspresskolben 71 ab, so kann Dosiersubstanz in den Bereich der Antriebskolben (72...75) eindringen.

Das Abdichtteil 75 übt nun mit seiner radial nach innen gerichteten Dichtlippe 78 im Bereich zwischen Stösselteil 73 und dem Auspresskolben 71 einen Gegendruck aus und verhindert auf diese Weise ein Abheben derselben von der Kartuschenwand 58.

Fig. 11 zeigt eine Ausführungsvariante eines Antriebskolbenaggregates. Der Stösselteil 73 weist hierbei einen Y-sternartigen Schlitz 92 zur Aufnahme entsprechend angeordneten Klingen 89 auf. Der für das obere Bohrloch 79 im Abdichtteil 75 vorgesehene Stösselteil 73 ist separat dargestellt, während der andere Stösselteil 73 sich im entsprechenden unteren Bohrloch 79 befindet. Die Messer 89 sind durch die Antriebsteile 72, 74 gesichert.

Fig. 12 zeigt eine Explosionsdarstellung der Ventilbefestigung. Zwei Kartuschen 58 sind mit dem Kartuschenschlitten 60 verschraubbar. Dieser enthält zur Erzielung einer höheren Dichtigkeit an seinem äusseren Umfang einen O-Ring 61. Der vordere Verschlussdeckel 55 ist mit der Überwurfmutter 57 am Gehäuserohr 54 befestigt. Der vordere Teil des aus dem Kartuschenschlitten 60 herausragenden Ventilstückes 64 ist mit einem Gewinde 67 versehen und wird mittels des Befestigungsdeckels 65 am vorderen Verschlussdeckel 55 festgeschraubt und mittels der Sicherungsmutter 66 gesichert. Eine Rückstellfeder 84 drückt den Kartuschenschlitten 60 in die hintere Position.

Fig. 13 zeigt eine Darstellung der Antriebskolben 72...75 beim Durchdringen der Kartuschen 58. Man sieht, dass die Kartuschen 58 beim Verlassen des Kolbenaggregates 72...75 zerschnitten sind.

Die Funktionsweise dieser Vorrichtung ist am besten aus Fig. 8a, 8b ersichtlich:

Bei Betätigung des Bedierihebels B werden die Antriebskolben 72...75 mit Treibgas beaufschlagt. Der vom Treibgas auf die Antriebskolben 72...75 ausgeübte Druck wird auf die Auspresskolben 71 übertragen. Die Fläche der Antriebskolben 72...75 ist um die Fläche der äusseren Antriebskolben 74, 75 grösser als diejenige der Auspresskolben 71, so dass eine dem Verhältnis der Kolbenflächen entsprechende Druckübersetzung stattfindet.

Dies ist für pneumatische Systeme von ganz besonderer Bedeutung. In verschiedenen Ländern sind nämlich im Rahmen der gesetzlichen Sicherheitsvorschriften nur verhältnismässig geringe Drucke für Treibgasbehälter zugelassen. In der Schweiz ist beispielsweise ein Höchstdruck von nur gerade 6 bar zugelassen. In der Praxis hat es sich nun gezeigt, dass ein solch geringer Treibgasdruck in verschiedenen Fällen, insbesondere bei sehr viskösen Dosiersubstanzen nicht ausreicht. So benötigt die in Fig. 8a, 8b gezeigte Ausführungsvariante - nicht zuletzt wegen der für die Betätigung der Mischdüse 23 erforderlichen hohen Druckkräfte - mindestens ein Auspressdruck von 8 bar, um ein einwandfreies Arbeiten mit der Kolbenpresse zu gewährleisten. Dank der Druckübersetzung kann mit handelsüblichen Treibgasflaschen gearbeitet werden, für die ein Höchstdruck von 6 bar vorgeschrieben ist.

Nun noch einige Worte zur Funktionsweise der Ventile. Solange sich die Kartusche in hinterer Position befindet (Fig. 8a) sind die im Kartuschenschlitten 60 vorhandenen Kanäle 63 von den Kanälen 69 des Ventilstücks 64 getrennt, d.h. das Ventil ist geschlossen. Der Kartuscheninhalt kann nicht ausgepresst werden und der Druck auf die Auspresskolben bewegt die Kartuschen mitsamt dem Kartuschenschlitten nach vorne. In vorderer Position (Fig. 8b) sind nun die im Kartuschenschlitten vorhandenen Kanäle 63 mit den Kanälen 69 des Ventilstücks 64 verbunden, mit anderen Worten das Ventil ist geöffnet. Die inneren Antriebskolben 72 können nun unter Zerschneiden des hinteren Teils der Kartusche 58 mitsamt den Auspresskolben 71 ins Kartuscheninnere eindringen, so dass die Substanzen durch die Mischdüse 23 ausgepresst werden. Wird der Bedienhebel wieder losgelassen, so drückt die Rückstellfeder 84 den Kartuschenschlitten 60 mitsamt den Kartuschen 58 nach hinten und das Ventil 60, 64 ist wieder geschlossen. Bei jedem Arbeitsunterbruch erfolgt also automatisch eine Ventilschliessung.

Bei Vorrichtungen, die mit hohen Drucken arbeiten, bietet die in Fig. 14a und 14b gezeigte Ausführungsvariante eines Dosierventils eine besonders kostengünstige und einfach zu handhabende Lösung. Der hintere Teil der Kolbenpresse, inklusive dem Aufbau der Kolben ist identisch mit der in Fig. 8a ff. gezeigten Ausführungsvarianten. Es wurden auch dieselben Hinweisziffern verwendet, so dass sich eine diesbezügliche Wiederholung der Beschreibung erübrigt. Hingegen unterscheidet sich der vordere Teil der Kolbenpresse und der Kartuschen ganz wesentlich vom bisher gezeigten.

Anstelle des Kartuschenschlittens 60 sind Ventile 114 in den Kartuschen 58 integriert und dort in deren Mündungsrohr 59 axial verschiebbar geführt. Die Mündungsrohre 59 ihrerseits sind in einer Kartuschenführung 103 ebenfalls axial verschiebbar geführt. Diese ist an einem Gehäusevorderteil 100 festgeschraubt. Hierbei dient ein Ringflansch 106 als Sicherung des Schraubsitzes. Der Gehäusevorderteil 100 ist am Gehäuserohr 54 mittels Schrauben 101 befestigt. Eine auf das vordere Ende der Kartuschenführung 103 aufschraubbare Überwurfmutter 108 klemmt den Endflansch 107 einer Mischdüse 23 am vorderen Ende der Kartuschenführung 103 fest. Ein vorne an der Kartuschenführung 103 vorgesehener Trennsteg 105 sorgt dafür, dass die aus der Kartuschenführung 103 geleiteten Komponenten erst weiter vorne im statischen Mischkanal 52 der Mischdüse 23 zueinandergelangen. Anstelle einer Überwurfmutter 108, welche ein zusätzliches Bestandteil darstellt, könnte im vorderen Teil der Kartuschenführung 103 auch eine Vertiefung zum Einrasten der Mischdüse 23 vorgesehen sein, so dass diese bajonettartig an der Kartuschenführung 103 befestigt werden könnte.

Der vordere Teil der Kolbenpresse ist in Fig. 15 im Detail explosionsartig dargestellt. Die in der Kartuschenführung 103 vorhandenen Bohrungen 104 dienen der Aufnahme der beiden Mündungsrohre 59 der Kartuschen 58. Eine Rückstellfeder 84 drückt die Kartusche 58 in Ruhestellung nach hinten. In den Mündungsrohren 59 sind Ventile 114 angeordnet, deren Ventilköpfe 110 bei hinterer Kartuschenposition in je einer Rastkerbe 102 fixiert werden. Der Längsschaft 115 eines Ventils 114 ist von drei sternartig zueinander angeordneten Rippen gebildet.

Wenn die Kartuschen 58 in die vordere Position gedrückt werden, stehen die Ventilstege 115 an der zugleich als Stützteil für die Ventile 114 dienenden Schulter 107 der Mischdüse 23 an und die Ventilköpfe 110 werden ins Kartuscheninnere gedrückt. Diese Position, bei welcher die Ventile 114 geöffnet sind, ist in Fig. 14a gezeigt.

Die Ventile funktionieren also wie folgt: In Ruhestellung (Fig. 14b) ist die Kartusche 58 in hinterer Position und die Ventilköpfe 110 sind in den Rastkerben 102 fixiert. Die Vorrichtung kann transportiert oder gelagert werden. Die Ventile sind geschlossen; der Kartuscheninhalt kann nicht auslaufen.

Wenn die Kolben (71...75) mit Druckluft beaufschlagt werden, sind die Ventile 114 vorerst noch in den Mündungsrohren 59 eingerastet, d.h. geschlossen (Fig. 14b). Der Kartuscheninhalt kann nicht ausfliessen, so dass der Druck auf die Kartuschen 58 als Ganzes wirkt und sie nach vorne schickt. Hierbei stützen sich die Ventilschäfte 115 auf die Schulter 107 der Mischdüse 106 auf und können die Kartuschenbewegung nicht mitvollziehen. Die Ventilköpfe 110 gelangen deshalb bei der Kartuschenbewegung ins Innere der Kartuschen 58. Wenn die Kartuschen 58 in vorderer Position angelangt sind (Fig. 14a) ist für den Kartuscheninhalt der Weg in die Mischdüse 23 frei. Dies entspricht der Arbeitsstellung; der Druck wirkt als Auspressdruck.

Wird die Druckluft wieder abgelassen, so drückt die Rückstellfeder 84 die Kartuschen 58 wieder nach hinten in die Ruhestellung zurück (Fig. 14b). Gleichzeitig presst der im Kartuscheninnern verbleibende Überdruck die Ventile 114 nach vorne, wo die Ventilköpfe 110 wieder in die Rastkerben 102 einrasten.

Ein derartiger Überdruck im Kartuscheninnern wird wie folgt aufgebaut:
a) Beim Einfüllen des Kartuscheninhalts sind Lufteinschlüsse unvermeidlich. Diese werden infolge des Kolbendrucks komprimiert,
b) Die Kartuschenwände werden durch den Kolbendruck gedehnt,
c) Die Rückstellfeder drückt die Kartuschen 58 nach Ablassen des Kolbendruckes wieder in die hintere Position. Hierbei erfahren die äusseren Antriebskolben 72...75 am Gehäuserohr 54 einen Reibungswiderstand und üben infolgedessen Druck auf die Substanz aus.

Die in lit. a) bis c) genannten Druckkomponenten bewirken, dass die Substanz im Kartuscheninnern Druck auf die Ventilköpfe 110 ausübt, diese in die Mündungsrohre 59 zurücktreibt und dort einrasten lässt.

Die erfindungsgemässe Vorrichtung eignet sich auch für Systeme mit mehr als zwei Kammern. Sehr flexibel ist hierbei ein System mit einem Kartuschenschlitten, in den mehr als zwei Kartuschen eingeführt werden können, analog der in Fig. 8 und 14 gezeigten Ausführungsvarianten. Diese Systeme können für eine maximale Anzahl von einschraubbaren bzw. einschiebbaren Kartuschen (beispielsweise deren 9) ausgelegt werden, aber je nach Anwendungsfall kann nur ein Teil der Kartuschen (beispielsweise deren 3) in den Patronenschlitten bzw. die Kartuschenführung eingesetzt werden. Selbstverständlich ist für eine Abdichtung der nicht benützten Kartuschenplätze zu sorgen.

Die Kartuschen können auch in Form von Kartuschensätzen angeordnet sein, bei denen die Kartuschen in der Nähe der Kartuschenmündungen über einen Verbindungsflansch miteinander verbunden sind (ähnlich wie in Fig. 15). Auf diese Weise kann eine Verwechslung bei Auswahl und Einsetzen einzelner Kartuschen eines Kartuschensatzes verhindert werden.

Die bisher erläuterten Ausführungsbeispiele machen klar, dass sowohl das Kopplungsprinzip der Kolben als auch das Funktionsprinzip der Ventile eine Vielzahl von Variationsmöglichkeiten zulässt. Ausserdem können nahezu alle Bestandteile aus kostengünstigem Kunststoffmaterial gefertigt werden und sind leicht montierbar. Die Kartuschen, oder gegebenenfalls deren Teilkammern werden vorteilhafterweise bereits bei der Abfüllung des Kartuscheninhaltes mit Ventilen und Kolben ausgerüstet. Ventile und Kolben verhindern ein Auslaufen des Kartuscheninhaltes und gewährleisten einen sicheren Transport.

Im folgenden sei auf eine weitere Ausführungsvariante noch etwas ausführlicher hingewiesen. Bei dieser weiteren Ausführungsvariante wird der zylindrische Kartuschenkörper durch eine oder mehrere längslaufende Trennwand bzw. Trennwände in Teilkammern unterteilt, wie dies beispielsweise bei der eingangs erwähnten EP-A-0 119 847 gezeigt ist. Doch bei den in der genannten Schrift gezeigten Ausführungsvarianten dienen die Klingen lediglich dazu, die Trennwand durch Schlitzung in geeigneter Weise so zu präparieren, dass sie mit entsprechenden Verformungsmitteln aufgerollt weggedrückt oder sonstwie den Betätigungsbereich der Kolbenantriebs-oder Kopplungsmittel freigibt. Gemäss der Erfindung können die Kolben jedoch direkt über die Klingen gekoppelt werden, so dass die Verformungs- sowie Kopplungsmittel entfallen und Gehäusenutzraum gespart wird. Es ist nunmehr kein Problem, das in Figur 9a und 9b gezeigte Ausführungsprinzip auf eine Ausführungsvariante mit längslaufenden Trennwänden zu übertragen.

Der äussere Antriebskolben enthält in diesem Falle statt zwei Bohrungen für zwei Kartuschen nur eine Bohrung für eine einzige, wenn auch in Teilkammern unterteilte Kartusche. Die Auspresskolben sind nun dem Querschnitt der Teilkammern entsprechend halbkreisförmig ausgebildet und erfindungsgemäss über Klingen gekoppelt, wie dies bei den vorangehenden Ausführungsbeispielen gezeigt ist. Sofern der Kolbenantrieb auf pneumatischer Basis erfolgt, dürfte eine Druckübersetzung von Vorteil sein. Im vorliegenden Fall hat der äussere Antriebskolben eine Ringform, da die unterteilte Kartusche am besten mittig angeordnet wird. Eine zur Kopplung der Kolben vorgesehene Klinge kann wiederum in einem im Stössel- und Abdichtteil vorgesehenen Schlitz eingelegt werden. Für eine Ausführungsvariante mit bloss zwei Teilkammern können die für die Teilkammern vorgesehenen Kolben und der äussere Antriebskolben mit einer geradlinig geformten, messerartigen Klinge gekoppelt werden.

Das in Fig. 14a gezeigte Anordnungsprinzip für die Ventile lässt sich ebenfalls sehr leicht auf den vorliegenden Fall übertragen. Anstelle zweier runder, getrennt angeordneter Kammern, trifft man hier auf zwei halbkreisförmige nur durch eine einfache Trennwand aufgeteilte Teilkammern. Die Kartuschenaustrittsmündungen werden vorteilhafterweise ebenfalls rund und etwas beabstandet angeordnet. Anstelle eines runden Ventilkanals können aber auch halbkreisförmige oder sonstwie geeignete geformte Kartuschenmündungen vorgesehen werden. Es sei noch einmal hervorgeheben, dass sich das Kolbenkopplungsprinzip und das Ventilsystem auch leicht auf Vorrichtungen mit in mehr als in zwei Teilkammern unterteilte Kartuschen übertragen lässt.

Auf der anderen Seite lassen sich sowohl das Kolbenkopplungssystem als auch die erfindungsgemässe Ventilanordnung für Systeme mit nur einer einzigen Einkammerkartusche anwenden. Das Kolbenkopplungssystem wird bei einer solchen Variante für eine Druckübersetzung eingesetzt, falls beispielsweise eine zäh fliessende Substanz ausgepresst werden soll und aus sicherheitstechnischen Gründen nur ein niedriger Treibgasdruck zur Verfügung steht. Dank dem automatischen Ventilsystem können auch bei einkammrigen Systemen offen gelassene Ventile der Vergangenheit angehören.

Wie den bisherigen Ausführungen zu entnehmen ist, lässt sich sowohl das Kolbenkopplungssystem als auch das Ventilsystem auf beliebige Kartuschenformen adaptieren.

Die Erfindung bietet ganz generell Raum für eine Vielzahl von Variationen. Es ist beispielsweise nicht zwingend erforderlich, dass die Kolbenkopplung über die Schneidmittel selbst erfolgt. Sollten sich für die Kolbenkopplung ungeeignete Schneidmittel, wie beispielsweise besonders feine Klingen oder Draht in gewissen Anwendungen als besonders vorteilhaft erweisen, so kann die Kopplung auch durch einen hinter den Schneidmitteln angeordneter Kopplungsflansch erfolgen. Voraussetzung ist allerdings, dass die Dicke des Kopplungsflansches etwa derjenigen der Schneidmittel entspricht, damit dieser bequem durch den von den Schneidmitteln erzeugten Schlitz in der Kartuschenwand hindurchgeführt werden kann und weder eine starke Reibung noch eine unzulässige Verformung der an den Schlitz angrenzenden Wandteile erzeugt.

Auch bezüglich Ventilsteuerung lässt der Erfindungsgedanke mannigfache Variationen zu. Die Relativbewegung zwischen Kartuschen und Gehäuse kann
a) auf einen Kartuschenschlitten übertragen werden, der Teil eines Ventiles bildet, wie dies beispielsweise in Fig. 8a, 8b gezeigt ist.
b) zur Steuerung oder Betätigung von Ventilen verwendet werden, die unabhängig von den Kartuschen oder vom gegebenenfalls vorhandenen Kartuschenschlitten aufgebaut sind und deren Bewegungsrichtung sich von derjenigen der Kartuschen unterscheiden kann.

Die Steuerung Ventile aufgrund der Relativbewegung der Kartuschen in Bezug auf das Gehäuse stellt sicher, dass sie erst dann geöffnet werden, wenn sich im Kartuscheninnern ein ausreichender Auspressdruck aufgebaut hat.

Das Merkmal der Erfindung, dass die Ventilköpfe in die Kartuschenmündungsrohre integriert sind und dort nach jeder Kolbenbetätigung wieder einrasten, erlaubt es, eine angefangene Kartusche aus der Vorrichtung herauszunehmen und bis zur Wiederverwendung aufzubewahren, wobei die Ventile 114 als vordere und die Auspresskolben als hintere Verschlussdeckel dienen. Ein Kartuschenwechsel macht also nur einen gleichzeitigen Wechsel von Kartuschenführung und Mischdüse erforderlich, welche beide als Wegwerfelemente zu betrachten sind.

Anstelle von Treibgas oder Schubklinkenantrieb kann auch ein elektrischer Spindelantrieb verwendet werden. Da dieser sehr billig ist, kann auch für jede Kartuschenkammer ein separater Antrieb vorgesehen werden. In diesem Falle kann auf eine Verbindung der Kolben mittels Klingen verzichtet werden. Bei der Steuerung des Spindelantriebes ist allerdings darauf zu achten, dass sich die Ventile wieder schliessen und im Mündungsrohr der Kartusche einrasten können. Hierzu muss der Spindelantrieb am Ende eines Bearbeitungsvorganges entweder automatisch einige Umdrehungen im umgekehrten Drehsinn betätigt werden oder sonst wie - beispielsweise durch Abheben der Spindel von der Zahnstange - entlastet werden.

## Patentansprüche

1. Vorrichtung zum Auspressen und Mischen von flüssigen oder pastösen Massen aus Kartuschen (58), mit einem Gehäuse (54) mit einer Öffnung zum Einbringen der Kartuschen (58), Mittel zum Positionieren der Kartuschen (58) im Gehäuse (54) in einer Stellung, in welcher die vorderen Austrittsöffnungen der Kartuschen mit Öffnungen im Vorderteil des Gehäuses kommunizieren, einer mechanisch gekoppelten Kolbenanordnung (5, 6, 19, 72, 73, 74, 75, 80, 88), die im Gehäuse (54) in Kartuschenlängsrichtung verschiebbar ist, dadurch gekennzeichnet, dass zum Auspressen von Kartuschen (58) mit Aussenwänden aus schneidbarem Werkstoff die Kolbenanordnung mit durchgehenden Schlitzen für die Kartuschenwände (58) versehen ist, wobei die Schlitze im Bereich der Kartuschenwände mit einem Messer (80) überbrückt sind, dessen Schneide auf die Kartuschenwand gerichtet und bezüglich der Auspressbewegung der Kolbenanordnung im selben Niveau wie die Kolbendichtlippen (77) oder dahinter angeordnet ist, und wobei dieses Messer und/oder ein unmittelbar dahinter angeordneter, senkrecht zur Schnittebene schmaler Steg die durch den durchgehenden Schlitz getrennten Kolbenteile stabil miteinander verbindet.

2. Vorrichtung nach Anspruch 1, dadurch gekennzeichnet, dass die Kolbenanordnung (5, 6, 19, 72, 73, 74, 75, 80, 88) im Gehäuse (54) geführt ist.

3. Vorrichtung nach Anspruch 1 oder 2, dadurch gekennzeichnet, dass die Führung der Kolbenanordnung (5, 6, 19, 72, 73, 74, 75, 80, 88) im Gehäuse (54) gas- und flüssigkeitsdicht und die Kolbenanordnung pneumatisch oder hydraulisch angetrieben ist.

4. Vorrichtung nach einem der vorangehenden Ansprüche, dadurch gekennzeichnet, dass an benachbarten Teilen (73 bzw. 75) der Kolbenanordnung die Dichtlippen (77, 78) gegenseitig versetzt angeordnet sind, wobei vorzugsweise die an den Kartuschenwänden aussen angreifenden Dichtlippen (78) vor den innen angreifenden liegen.

5. Vorrichtung nach einem der vorangehenden Ansprüche, dadurch gekennzeichnet, dass das Gehäuse (54) zum Einbringen der Kartuschen (58) vorne mit einem abnehmbaren Deckel (100) versehen ist.

6. Vorrichtung zum Auspressen und Mischen von flüssigen oder pastösen Massen aus Kartuschen (58), mit einem Gehäuse (54) mit einer Öffnung zum Einbringen der Kartuschen (58), Mittel zum Positionieren der Kartuschen (58) im Gehäuse (54) in einer Stellung, in welcher die vorderen Austrittsöffnungen der Kartuschen mit Öffnungen in Vorderteil des Gehäuses kommunizieren, dadurch gekennzeichnet, dass die Mittel zum Positionieren der Kartuschen (58) durch eine im Gehäuse (54) in Längsrichtung zwischen zwei Endpositionen verschiebbare Halterung (60) gebildet sind, oder durch eine Halterung (103), in der die Kartuschen in Gehäuselängsrichtung zwischen zwei Endpositionen verschiebbar gelagert sind, und dass das Gehäuse (54) bzw. ein dieses vorne verschliessender Deckel (100) mit Mitteln ausgestattet ist, welche die Kartuschenverschlüsse in der vorderen Endlage der Halterung (60) bzw. der Kartuschen (58) öffnen.

7. Vorrichtung nach Anspruch 6, dadurch gekennzeichnet, dass die Halterung (60) bzw. die Kartuschen (58) gegen die Kraft einer Rückstellfederung durch den Auspressdruck der Kolben in ihre vordere Endlage verschiebbar ist/sind.

8. Vorrichtung nach Anspruch 6, dadurch gekennzeichnet, dass die Halterung (60) bzw. die Kartuschen (58) durch den Auspressdruck der Kolben in ihre vordere Endlage verschiebbar und aus der vorderen Endlage pneumatisch oder hydraulisch rückstellbar ist/sind.

9. Vorrichtung nach einem der Ansprüche 6 bis 8, dadurch gekennzeichnet, dass die Kolbenanordnung (5, 6, 19, 72, 73, 74, 75, 80, 88) gasdicht im Gehäuse (54) geführt ist.

10. Vorrichtung nach einem der Ansprüche 6 bis 9, dadurch gekennzeichnet, dass die Halterung (60) gasdicht im Gehäuse (54) geführt ist.

11. Vorrichtung nach den Ansprüchen 9 und 10, dadurch gekennzeichnet, dass das Gehäuse zwischen der vorderen Endlage der Kolben (73, 75) und der Halterung (60) einen Anschlußstutzen (85) für ein pneumatisches oder hydraulisches Antriebsmedium aufweist, und dass durch dieses Antriebsmedium die Kolbenanordnung (73, 74, 75, 80, 88) entgegen der Haltekraft der Kartuschen (58) in der Halterung (60) nach hinten aus den (geleerten) Kartuschen (58) herauspressbar ist.

12. Vorrichtung nach einem der Ansprüche 6 bis 11, dadurch gekennzeichnet, dass bei Kartuschen (58), deren Verschluss durch ein Ventilteller (110) mit einem nach vorn gerichteten Ventilschaft (115) gebildet ist, das vordere Gehäuseende bzw. der dieses verschliessende Deckel oder ein mit diesem verbundenes Teil (107) so ausgebildet ist, dass es für den Ventilschaft (115) vor Erreichen der Endlage einen Anschlag (107) bildet und das Ventil (110) öffnet.

13. Vorrichtung nach Anspruch 12, dadurch gekennzeichnet, dass der Dichtsitz des Ventiltellers (110) durch eine Rastkerbe im Mündungsrohr (53) der Kartusche (58) gebildet ist.

14. Vorrichtung nach einem oder mehreren der vorangehenden Ansprüche, dadurch gekennzeichnet, dass am vorderen Gehäuseteil bzw. diesen verschliessenden Deckel (100) eine Mischdüse (23) auswechselbar befestigt ist, welche direkt oder über ein gleichfalls lösbar befestigtes Zwischenstück mit den Mündungsrohren (59) der Kartuschen (58) kommuniziert.

15. Vorrichtung nach einem oder mehreren der vorangehenden Ansprüche, dadurch gekennzeichnet, dass die Kartuschen (58) aus Polyäthylen, Polypropylen oder Polybutylenterephthalat gefertigt sind.

16. Vorrichtung nach einem oder mehreren der vorangehenden Ansprüche, dadurch gekennzeichnet, dass die Kolbenanordnung (5, 6, 19, 72, 73, 74, 75, 80, 88) aus Polybutylenterephthalat gefertigt ist.

17. Vorrichtung nach Anspruch 1 und 6 sowie einem der Ansprüche 7 bis 16.

## Claims

1. A device for squeezing out and mixing liquid or pasty substances from cartridges (58), with a housing (54) with an opening for inserting the cartridges (58), means for positioning the cartridges (58) in the housing (54) in a position in which the forward outlet openings of the cartridges communicate with openings in the front part of the housing, a mechanically coupled piston assembly (5, 6, 19, 72, 73, 74, 75, 80, 88) which is displaceable in the housing (54) in the longitudinal direction of the cartridge, characterised in that, in order to squeeze out cartridges (58) with outer walls made of cuttable material, the piston assembly is provided with through-slots for the cartridge walls (58), the slots in the region of the cartridge walls being bridged by a blade (80), the cutting edge of which is directed towards the cartridge wall and is arranged with respect to the dispensing movement of the piston assembly on the same level as the piston sealing ribs (77) or behind them, said blade and/or a narrow crosspiece arranged directly behind it and perpendicular to the cutting plane connecting the piston parts which are separated by the through-slots to each other in a stable fashion.

2. A device according to Claim 1, characterised in that the piston assembly (5, 6, 19, 72, 73, 74, 75, 80, 88) is guided in the housing (54).

3. A device according to Claim 1 or 2, characterised in that the guidance of the piston assembly (5, 6, 19, 72, 73, 74, 75, 80, 88) in the housing (54) is gas-tight and liquid-tight and the piston assembly is driven pheumatically or hydraulically.

4. A device according to one of the preceding Claims, characterised in that the sealing lips (77, 78) are arranged offset with respect to each other on adjoining parts (73 or 75) of the piston assembly, the sealing lips (78) which engage the cartridge walls externally preferably being located in front of those engaging internally.

5. A device according to one of the preceding Claims, characterised in that the housing (54) is provided at the front with a removable cover (100) for introducing the cartridges (58).

6. A device for squeezing out and mixing liquid or pasty substances from cartridges (58), with a housing (54) with an opening for inserting the cartridges (58), means for positioning the cartridges (58) in the housing (54) in a position in which the forward outlet openings of the cartridges communicate with openings in the front part of the housing, characterised in that the means for positioning the cartridges (58) are formed by a holder (60) which is displaceable in the housing (54) in the longitudinal direction between two end positions, or by a holder (103) in which the cartridges are mounted so as to be displaceable between two end positions in the longitudinal direction of the housing, and that the housing (54) or a cover (100) closing it at the front is provided with means which open the cartridge closures in the forward end position of the holder (60) or of the cartridges (58).

7. A device according to Claim 6, characterised in that the holder (60) or the cartridges (58) is/are displaceable into their forward end position against the force of a restoring spring by the dispensing pressure of the piston.

8. A device according to Claim 6, characterised in that the holder (60) or the cartridges (58) are displaceable into their forward end position by the dispensing pressure of the piston and can be restored from the forward end position hydraulically or pneumatically.

9. A device according to one of Claims 6 to 8, characterised in that the piston assembly (5, 6, 19, 72, 73, 74, 75, 80, 88) is guided in the housing (54) so as to be gas-tight.

10. A device according to one of Claims 6 to 9, characterised in that the holder (60) is guided in the housing (54) so as to be gas-tight.

11. A device according to Claims 9 and 10, characterised in that the housing has a connecting socket (85) for a pneumatic or hydraulic drive medium between the forward end position of the pistons (73, 75) and the holder (60), and that the piston assembly (73, 74, 75, 80, 88) can be pressed backwards out of the (empty) cartridges (58) by said drive medium against the holding force of the cartridges (58) in the holder (60).

12. A device according to one of Claims 6 to 11, characterised in that in the case of cartridges (58), the closure of which is formed by a valve head (110) with a forward-pointing valve stem (115), the forward housing end or the cover closing it or a part (107) connected therewith is constructed so that it forms a stop (107) for the valve stem (115) before the end position is reached, and opens the valve (110).

13. A device according to Claim 12, characterised in that the sealing seat of the valve plate (110) is formed by a catching notch in the outlet sleeve (53) of the cartridge (58).

14. A device according to one or more of the preceding Claims, characterised in that a mixing nozzle (23) is detachably fastened to the forward part of the housing or the cover (100) closing it, which nozzle, either directly or by means of an intermediate part which is likewise detachably fastened, communicates with the outlet sleeves (59) of the cartridges (58).

15. A device according to one or more of the preceding Claims, characterised in that the cartridges (58) are made of polyethylene, polypropylene or polybutylene terephthalate.

16. A device according to one or more of the preceding Claims, characterised in that the piston assembly (5, 6, 19, 72, 73, 74, 75, 80, 88) is made of polybutylene terephthalate.

17. A device according to Claims 1 and 6 and one of Claims 7 to 16.

## Revendications

1. Dispositif pour chasser par pression et mélanger des substances liquides ou pâteuses partir de cartouches (58), comprenant un carter (54) avec une ouverture pour l'insertion des cartouches (58), des moyens pour le positionnement des cartouches (58) dans le carter (54) dans une position dans laquelle les orifices de sortie avant des cartouches communiquent avec des orifices dans la partie avant du carter, un agencement de pistons (5, 6, 19, 72, 73, 74, 75, 80, 88) accouplés mécaniquement, qui est mobile dans le carter (54) dans le sens longitudinal des cartouches, caractérisé par le fait que, pour la compression de cartouches (58) avec des parois extérieures en matière pouvant être découpée, l'agencement de pistons est pourvu de fentes continues pour les parois des cartouches (58), les fentes étant traversées dans la zone des parois des cartouches par un couteau (80) dont le tranchant est orienté en direction de la paroi des cartouches et est disposé, par rapport au mouvement de compression de l'agencement de pistons, au même niveau que les lèvres d'étanchéité (77) des pistons ou derrière celles-ci, et ce couteau et/ou une barrette étroite, disposée directement derrière le couteau et perpendiculaire au plan de coupe, reliant ensemble de manière stable les parties des pistons qui sont séparées par la fente continue.

2. Dispositif selon la revendication 1, caractérisé par le fait que l'agencement de pistons (5, 6, 19, 72, 73, 74, 75, 80, 88) est guidé dans le carter (54).

3. Dispositif selon la revendication 1 ou 2, caractérisé par le fait que le guidage de l'agencement de pistons (5, 6, 19,.72, 73, 74, 75, 80, 88) dans le carter (54) est étanche aux gaz et aux liquides et l'agencement de pistons est actionné de manière pneumatique ou hydraulique.

4. Dispositif selon l'une quelconque des revendications précédentes, caractérisé par le fait que sur des pièces voisines (73 et 75) de l'agencement de pistons sont disposées les lèvres d'étanchéité (77, 78), décalées les unes par rapport aux autres, les lèvres d'étanchéité (78), appliquées à l'extérieur contre les parois des cartouches, se trouvant de préférence avant les lèvres appliquées à l'intérieur.

5. Dispositif selon l'une quelconque des revendications précédentes, caractérisé par le fait qu'à l'avant, le carter (54) est pourvu d'un couvercle (100) amovible, pour l'insertion des cartouches (58).

6. Dispositif pour chasser par pression et mélanger des substances liquides ou pâteuses à partir de cartouches (58), comprenant un carter (54) avec une ouverture pour l'insertion des cartouches (58), des moyens pour le positionnement des cartouches (58) dans le carter (54) dans une position dans laquelle les orifices de sortie avant des cartouches communiquent avec des orifices dans la partie avant du carter, caractérisé par le fait que les moyens pour le positionnement des cartouches (58) sont constitués ou bien par une pièce de maintien (60) mobile dans le sens longitudinal entre deux positions terminales dans le carter (54), ou bien par une pièce de maintien (103) dans laquelle les cartouches sont montées mobiles entre deux positions terminales dans le sens longitudinal du carter, et que le carter (54) ou un couvercle (100), fermant le carter à l'avant, est équipé de moyens qui ouvrent les fermetures des cartouches dans la position terminale avant de la pièce de maintien (60) ou des cartouches (58).

7. Dispositif selon la revendication 6, caractérisé par le fait que la pièce de maintien (60) ou les cartouches (58) peut/peuvent être déplacée(s) jusqu'à leur position terminale avant par la force de compression des pistons, contre la force d'un ressort de rappel.

8. Dispositif selon la revendication 6, caractérisé par le fait que la pièce de maintien (60) ou les cartouches (58) peut/peuvent être déplacée(s) jusqu'à leur position terminale avant par la force de compression des pistons et rappelée(s) à partir de cette position terminale avant par des moyens pneumatiques ou hydrauliques.

9. Dispositif selon l'une des revendications 6 à 8, caractérisé par le fait que l'agencement de pistons (5, 6, 19, 72, 73, 74, 75, 80, 88) est guidé de manière étanche aux gaz dans le carter (54).

10. Dispositif selon l'une des revendications 6 à 9, caractérisé par le fait que la pièce de maintien (60) est guidée de manière étanche aux gaz dans le carter (54).

11. Dispositif selon les revendications 9 et 10, caractérisé par le fait que, entre la position terminale avant des pistons (73, 75) et la pièce de maintien (60), le carter présente un embout de raccordement (85) pour un agent d'actionnement pneumatique ou hydraulique, et que cet agent d'actionnement permet de pousser l'agencement de pistons (73, 74, 75, 80, 88) vers l'arrière, hors des cartouches (58) (vidées), contre la force de maintien des cartouches (58) dans la pièce de maintien (60).

12. Dispositif selon l'une des revendications 6 à 11, caractérisé par le fait que, pour des cartouches (58) dont la fermeture est constituée par une tête de soupape (110) avec une tige de soupape (115) orientée vers l'avant, l'extrémité avant du carter ou le couvercle fermant cette extrémité ou une pièce (107) reliée à cette extrémité au couvercle est réalisé(e) de telle manière qu'il/elle forme une butée (107) pour la tige de soupape (115), avant que soit atteinte la position terminale, et ouvre la soupape (110).

13. Dispositif selon la revendication 12, caractérisé par le fait que le logement étanche de la tête de soupape (110) est constitué par une encoche dans le tube d'embouchure (59) de la cartouche (58).

14. Dispositif selon l'une ou plusieurs des revendications précédentes, caractérisé par le fait que sur la partie avant du carter ou sur le couvercle (100) fermant cette partie est fixée, de façon à pouvoir être changée, une tuyère mélangeuse (23) qui communique directement ou par une pièce intermédiaire, également fixée de manière amovible, avec les tubes d'embouchure (59) des cartouches (58).

15. Dispositif selon l'une ou plusieurs des revendications précédentes, caractérisé par le fait que les cartouches (58) sont fabriquées en polyéthylène, polypropylène ou polybutylène-té- réphtalate.

16. Dispositif selon l'une ou plusieurs des revendications précédentes, caractérisé par le fait que l'agencement de pistons (5, 6, 19, 72, 73, 74, 75, 80, 88) est fabriqué en polybutylène- téréphtalate.

17. Dispositif selon les revendications 1 et 6 et selon l'une des revendications 7 à 16.
